# EUROPÄISCHE PATENTSCHRIFT

(11) **EP 2 228 101 B1**
(45) Veröffentlichungstag und Bekanntmachung des Hinweises auf die Patenterteilung: **15.02.2012**
(21) Anmeldenummer: 10400017.9
(22) Anmeldetag: 04.03.2010
(51) Int. Cl.: A63B 22/18, A63B 69/00

(54) **Trainings- bzw. Übungsgerät zur Verbesserung der Sensomotorik, der Reflexsteuerung und damit der Gleichgewichtsregulation und damit der menschlichen Bewegungskoordination**
Training and exercise device for improving sensorimotor skills, reflex control and therefore balance regulation and human movement coordination
Appareil d'entraînement ou d'exercice destiné à améliorer la motricité sensorielle, la commande des réflexes et ainsi la régulation du poids de forme et la coordination des mouvements humains

(30) Priorität: 13.03.2009 DE 102009013093
(43) Veröffentlichungstag der Anmeldung: 15.09.2010
(73) Patentinhaber: Moritz, Martin, 63589 Linsengericht (DE)
(72) Erfinder: Moritz, Martin, 63589 Linsengericht (DE)

(56) Entgegenhaltungen:
- AT-B- 305 849
- DE-A1- 2 309 222
- DE-A1- 4 004 554
- GB-A- 2 270 634

## Beschreibung

Die vorliegende Erfindung betrifft ein Trainings- bzw. Übungsgerät, z. B. ein Gleichgewichtstrainingsgerät zur Verbesserung der Sensomotorik und damit der menschlichen Bewegungskoordination.

### Bisheriger Stand der Technik

Es ist bekannt, dass Trainingsgeräte zur Verbesserung der Gleichgewichtsfähigkeit und der Sensomotorik die Bewegungskoordination und damit die sportliche Leistungsfähigkeit positiv beeinflussen, Verletzungen vorbeugen und die Rehabilitation nach Verletzungen beschleunigen können.

Bislang basieren diese Trainingsgeräte auf dem Prinzip eines klassischen Therapiekreisels oder aus einer Kombination von Wackelbrettern und Rotationssystemen. Darüber hinaus gibt es Airpads oder spezielle Bälle auf die ggfs. ein Board aufgelegt wird. So wird bspw. in der Offenlegungsschrift zu GB 2270634A betreffend ein Trainingsgerät für die Fuß- und Beinmuskulatur eine Kugel zwischen zwei Halbschalen, die sich auf der Bodenplatte und auf der Unterseite der Standfläche befinden, gelegt. Ringsherum sind die Platten mit elastischen Komponenten flexibel verbunden. Duch die konkave Ausformung der Halbschalen tendiert die Kugel stets Richtung Zentrum und es findet bei jeder Bewegung eine tatsächliche räumliche Verschiebung des Auflagepunktes (Kugel) statt. Auch eine flexible Gummiverbindung im Zentrum zwischen Bodenplatte und Board ist bekannt. Darüber hinaus existieren Trainingsgeräte, die mit stochastisch randomisierten Schwingungen arbeiten, die wiederum mit Hilfe eines oder mehrerer Elektromotoren erzeugt werden. All diese Trainingsgeräte können vom Benutzer vielfältig eingesetzt werden. Der Benutzer kann darauf stehen, sitzen, knien, in Bauchlage und in Rückenlage liegen sowie diverse Bewegungen mehr oder weniger komplexer Natur ausführen.

### Zu lösende technische Aufgabe

Neben allen erwiesenen positiven Effekten, die diese Trainingsgeräte bieten, ist jedoch die Übertragbarkeit der damit ausführbaren Bewegungsmuster auf gewisse Sportarten fraglich bzw. eingeschränkt. Die von den Benutzern ausgeübten Bewegungen werden nach einer gewissen Zeit monoton und erzeugen nur noch geringe Trainingsreize, was auf die begrenzten Freiheitsgrade der Bewegung und die damit einhergehende mangelnde Funktionalität zurückzuführen ist.

Die Anforderungen an die Bewegungskoordination sind schlichtweg gering. Keines dieser Trainingsgeräte ermöglicht es, dass sich das Board relativ zum Drehpunkt in verschiedenen Freiheitsgraden entkoppelt bewegen kann und sich zum Aufrechterhalten des Gleichgewichts lediglich der gemeinsame Schwerpunkt, zusammengesetzt aus Board und Körper des Benutzers, über der Kugelrolle (räumlich unveränderbarer Drehpunkt) befinden muss. Das dabei geforderte sensomotorische Reaktionsverhalten kommt den meisten Sportarten, die in Bewegung stattfinden, näher, denn hierbei gilt es zum Ausbalancieren der gemeinsamen Schwerpunktslage aus Teilen des Trainingsgerätes und des Benutzers, nicht nur ein Kräftegleichgewicht über ein gewisses Hebelarm-Verhältnis herzustellen, sondern auch das Auftreten deutlich komplexerer Massenträgheitsmomente und weiterer Brems-, Beschleunigungs-, und Fliehkräfte mit variablem Gradienten durch entsprechende Gegenbewegungen auszugleichen.

Da das für die Ausübung der meisten Sportarten notwendige Gleichgewicht zu einem großen Teil durch Reflexmechanismen reguliert wird, gilt es diese im Training zu schulen. Bislang existiert kein Sportgerät, das in der Lage ist ein sehr ähnliches Bewegungsgefühl zu vermitteln, wie es in den Zielsportarten wie bspw. Wellenreiten, Snowboarden, Windsurfen, Skifahren, Kitesurfen, Wakeboarden, etc., vorherrscht.

Der im Patentanspruch 1 angegebenen Erfindung liegt demzufolge das Problem zugrunde, ein sicheres Trainingsgerät zur Verbesserung der Gleichgewichtsfähigkeit, der Sensomotorik und damit der menschlichen Bewegungskoordination zu entwickeln, das in der Lage ist, das zuvor beschriebene Bewegungsgefühl zu vermitteln.

### Offenbarung der Erfindung

Dieses Problem wird durch die im Patentanspruch 1 aufgeführten Merkmale, einer auf einer Basisplatte angebrachten Kugelrolle mit einem sich darauf befindenden Board, das durch Gummibänder oder ähnliche elastische Komponenten flexibel fixiert wird, gelöst.

Die mit der Erfindung erzielten Vorteile bestehen insbesondere darin, dass Sportler eine Vielzahl komplexer Bewegungsmuster trainieren und damit Ihre Bewegungskoordination nachhaltig verbessern können. Ein Ansprechen der gleichen Reflexmechanismen wie bei bestimmten Sportarten ist möglich und infolgedessen finden Anpassungseffekte auch im alltäglichen Konditionstraining statt.

Eine vorteilhafte Ausgestaltung der Erfindung ist im Patentanspruch 2 angegeben. Die Weiterbildung nach Patentanspruch 2 ermöglicht es, ein Gleichgewichtstrainingsgerät zur Verbesserung der Sensomotorik und damit der menschlichen Bewegungskoordination gemäß nachfolgendem Ausführungsbeispiel zu konstruieren.

Das Board wird durch Gummibänder oder ähnliche elastische Komponenten, die am Board und an der Bodenplatte befestigt sind, an ruckartigen Bewegungen und an zu großen Auslenkungen gehindert.

Dies geschieht, indem die Gummibänder oder ähnliche elastische Komponenten die durch den Benutzer ausgelösten Bewegungen des Boards zunächst im Bewegungsverlauf in Abhängigkeit ihrer Federsteifigkeit dämpfen und bei einer gewissen maximalen Bewegungsamplitude in der eingeschlagenen Bewegungsrichtung vollständig stoppen. Aufgrund dieser konstruktiven Ausgestaltung des Trainingsgeräts, werden Bewegungen in 5 Freiheitsgraden ermöglicht:
- Bewegung des Boards durch horizontales Verschieben in Längsrichtung
- Bewegung des Boards durch horizontales Verschieben in Querrichtung
- Kippen bzw. Drehen des Boards um die Längsachse
- Kippen bzw. Drehen des Boards um die Querachse
- Drehen des Borads um die Hochachse

Im Rahmen der Nutzung des Trainingsgeräts ergeben sich im Allgemeinen Bewegungen mit einem Bewegungsverlauf, der sich als eine vektorielle Zusammensetzung aus den 5 genannten Freiheitsgraden beschreiben lässt. Somit finden 5 der maximal 6 möglichen Freiheitsgrade von Bewegungen in einem dreidimensionalen Bezugs- bzw. Koordinatensystem Verwendung.

### Kurze Beschreibung der Zeichnungen

Eine mögliche Ausführungsformder vorliegenden Erfindung wird in exemplarischer Weise mit Bezug auf die angehängten Zeichnungen beschrieben, in denen:
Fig. 1 eine Perspektivenansicht, teilweise in Explosionsdarstellung, der bevorzugten Ausführungsform eines Gleichgewichtstrainingsgeräts zur Verbesserung der Sensomotorik und damit der menschlichen Bewegungskoordination. Im Folgenden wird die dargestellte Ausführungsform näher beschrieben.
Fig. 2 ist eine Seiten- bzw. Schnittansicht der in Fig. 1 dargestellten Elemente, teilweise in Explosionsdarstellung.
Fig. 3 zeigt die Seitenansicht der bevorzugten Ausführungsform des fertig zusammengesetzten Gleichgewichtstrainingsgeräts zur Verbesserung der Sensomotorik und damit der menschlichen Bewegungskoordination.

### Ausführungsbeispiel

Mit Bezug auf die Fig. 1, 2 und 3 wird die bevorzugte Ausführungsform eines erfindungsgemäßen Trainings- bzw. Übungsgerätes zur Verbesserung der Sensomotorik, der Reflexsteuerung und damit der Gleichgewichtsregulation und der menschlichen Bewegungskoordination gezeigt, umfassend eine ovale Basisplatte 10 mit einem darauf fixiertem Mount 20, in dem sich eine Kugelrolle 21 befindet. Auf dieser Kugelrolle liegt ein Board 30 auf, das aus den drei Bauteilen Gummiplatte 31, Bottom Board 32 und Top Board 33 besteht. Das Board wird durch Gummibänder oder ähnliche elastische Komponenten 40 mit der Basisplatte verbunden.

Die Basisplatte 10 ist oval, kann aber auch kreisförmig, rechteckig, quadratisch, pyramidenförmig, usw., sein. Die Basisplatte hat eine gewisse Anzahl von Einschnitten oder Löchern (im dargestellten Ausführungsbeispiel 10 Löcher) 11 zum fixieren der Gummibänder oder ähnlichen elastischen Komponenten 40 sowie Basisschrauben 13 zur Fixierung des Mount. Der Rand ist abgeschrägt oder abgerundet 12, um Verschleiß und Verletzungsgefahr zu minimieren.

Der Mount 20 nimmt die Form ähnlich einer Halbkugel ein, kann aber auch flach, pyramidenförmig, rechteckig, quadratisch, usw., sein und verfügt über ein Loch im Zentrum 22 in dem die Kugelrolle inkl. Gewindestab 21 teilweise eingelassen wird. Das Loch 22 ermöglicht eine Fixierung der Kugelrolle 21 mit einer Mutter 23, sodass der Mount mit der Kugelrolle eine Einheit bildet, die mithilfe der Basisschrauben 13 im Zentrum der Basisplatte 10 fixiert wird.

Das Board 30 besteht aus einer ovalen Gummiplatte 31, dem Bottom Board 32 und dem Top Board 33. Die ovale Gummiplatte 31 kann auch rechteckig, rund oder quadratisch sein und ist auf der Unterseite des ovalen Bottom Board 32, das über einen abgeschrägten/abgerundetet Rand 321 verfügt, angebracht (verklebt und/oder verschraubt/genietet). Die Gummiplatte 31 verfügt über Löcher 311, durch die die Gummibänder oder ähnlichen elastischen Komponenten 40 verlaufen. Das Bottom Board 32, das auch rund oder mehreckig sein kann, verfügt über eine gewisse Anzahl von Löchern (im dargestellten Ausführungsbeispiel 10 Stück) 322 zum fixieren der Gummibänder oder ähnlichen elastischen Komponenten 40, die zu den Einschnitten bzw. Löchern 11 der Basisplatte 10 gespannt werden.

Auf der Oberseite sind im Bottom Board 32 Gewindestifte 323 eingelassen, die eine Fixierung des Top Board 33 ermöglichen. Das ebenfalls ovale Top Board 33 verfügt über einen abgeschrägten Rand 331 sowie über Bohrlöcher 332, die mithilfe der passenden Schrauben 333 eine Fixierung auf dem Bottom Board 32 in den dafür vorgesehenen Gewindestiften 322 zulassen. Auf der Oberseite befinden sich gummiartige Elemente 334, die einen sicheren Stand ohne Gefahr des Verrutschens auf dem Trainingsgerät ermöglichen. Das Top Board 33 kann auch andere Formen annehmen und muss weder die Form des Bottom Board 32, noch dessen Abmessungen aufgreifen.

Die Gummibänder oder ähnlichen elastischen Komponenten 40 sind an ihren Enden verdickt 41, um ein Herausrutschen aus den vorgesehenen Löchern/Schlitzen 11 zu vermeiden.

### Werkstoffe

Hinsichtlich der für die einzelnen Trainingsgerät-Komponenten einsetzbaren Werkstoffe kann für die Basisplatte 10 auf diverse Arten von Holz, Kunststoffen, Metallen und Verbundstoffen sowie Mischszenarien zurückgegriffen werden.

Auch für die Komponenten Bottom Board 32 und Top Board 33 des Boards 30 sind unter Berücksichtigung der jeweiligen Festigkeitsanforderungen bei statischer und dynamischer Belastung diverse Arten von Holz, Kunststoffen, Metallen und Verbundstoffen sowie Mischformen verwendbar.

Die verwendeten Gummi-Komponenten 40 und 31 können in verschiedenen Strukturformen und Gummimischungen zum Einsatz kommen. Auch diese Komponenten können durch andere Werkstoffe wie Kunststoffe, Metalle und Verbundstoffe sowie Mischformen ersetzt werden

Die eingesetzte Kugelrolle kann sowohl bezüglich Lagerung als auch Gehäuse und Kugel in den Werkstoffvarianten Keramik, Kunststoff, Metall, Holz und Verbundstoffen sowie Mischszenarien realisiert sein.

## Patentansprüche

1. Trainings- bzw. Übungsgerät zur Verbesserung der Sensomotorik, der Reflexsteuerung und damit der Gleichgewichtsregulation und der menschlichen Bewegungskoordination insbesondere für Sportler und für den Rehabilitationseinsatz, wobei das Trainingsgerät aus einer Bodenplatte (10) und einem Board (33) sowie einem Verbundsystem aus Gummibändern oder ähnlichen elastischen Komponenten (40) zusammengesetzt ist.
**dadurch gekennzeichnet,**
**dass** die Bodenplatte eine integrierte Kugelrolle (21) umfasst.

2. Trainings- bzw. Übungsgerät zur Verbesserung der Sensomotorik, der Reflexsteuerung und damit der Gleichgewichtsregulation und der menschlichen Bewegungskoordination nach Patentanspruch 1,
**dadurch gekennzeichnet,**
**dass** sich das Board (33) auf einer Kugelrolle (21), die auf der Bodenplatte (10) angebracht ist, bewegt.

## Claims

1. Training and exercise device to improve sensorimotor and reflex function, therein also strengthening balance regulations and movement coordination, particularly for athletes and rehabilitation use. The training device consists of a base platform (10) and a board (33) as well as flexible rubber connectors or similar elastic components (40),
**characterised by**,
that the base platform includes an integrated ball roller (21).

2. Training and exercise device to improve sensorimotor and reflex function, therein also strengthening balance regulations and movement coordination, particularly for athletes and rehabilitation use according to Patent Claim 1,
**characterised by**,
that the board (33) moves on a ball roller (21), which is attached to the base platform (10).

## Revendications

1. Appareil d'entraînement et d'exercice qui sert à améliorer la motricité sensorielle, le contrôle des réflexes et ainsi la régulation de l'équilibre et la coordination des mouvements surtout pour les athlètes et les personnes ayant besoin de rééducation, cependant l'appareil d'entraînement consiste d'une dalle de base (10) et un board (33), le tout étant raccordé avec de différentes bandes et composants élastiques (40).
**caractérisé** de la manière suivante:
La dalle de base contient une roulette intégrée (21).

2. Appareil d'entraînement et d'exercice qui sert à améliorer la motricité sensorielle, le contrôle des réflexes et ainsi la régulation de l'équilibre et la coordination des mouvements selon la prétention de brevet 1,
**caractérisé** de la manière suivante:
Le board (33) meut sur une roulette (21) attachée à la dalle de base (10).
